# EUROPÄISCHE PATENTSCHRIFT

(11) **EP 1 190 972 B1**
(45) Veröffentlichungstag und Bekanntmachung des Hinweises auf die Patenterteilung: **03.08.2005**
(21) Anmeldenummer: 01119723.3
(22) Anmeldetag: 27.08.2001
(51) Int. Cl.: B65H 29/58, B65H 29/60

(54) **Vorrichtung zum Verteilen von flexiblen blattförmigen Gegenständen**
Device for distributing flexible sheet like objects
Dispositif de distribution d'objets sous forme de feuilles flexibles

(30) Priorität: 20.09.2000 DE 10046468
(43) Veröffentlichungstag der Anmeldung: 27.03.2002
(73) Patentinhaber: Heidelberger Druckmaschinen Aktiengesellschaft, 69115 Heidelberg (DE)
(72) Erfinder: Würschum, Hans-Peter, 73760 Ostfildern (DE)
(74) Vertreter: Franzen, Peter

(56) Entgegenhaltungen:
- WO-A-00/24661
- DE-A- 19 648 181
- DE-A- 19 802 995

## Beschreibung

Die Erfindung betrifft eine Vorrichtung zum Verteilen von flexiblen blattförmigen Gegenständen in anwählbare Zielstationen eines Blattgut-Bearbeitungsgerätes; wobei die Verteiler-Vorrichtung zwischen Blatt-Fördereinheiten der Zielstationen und einer Zuführstation des Gerätes angeordnet ist.

Es sind Vorrichtungen zum Verteilen von flexiblen blattförmigen Gegenständen in anwählbare Zielstationen der eingangs genannten Art bekannt, die in einem Blattgut-Bearbeitungsgerät verwendet werden.

DE 196 48 181 A1 offenbart eine Blattverteilereinheit der eingangs genannten Art für mittels eines Bandfördersystem transportierte flexible flächige Gegenstände, insbesondere Papierbogen. Dabei bilden drei Blatt-Ablenkorgane eine Dreiwegeweiche. Die Dreiwegeweiche weist im einzelnen eine höhenverstellbare Andrückrolle, einen stationären Leitkeil sowie einen verstellbaren bzw. schwenkbaren zweiten Leitkeil auf, welche zwischen zwei aufeinanderfolgenden, unterseitigen Bandförderabschnitten angeordnet sind.

Nachteilig ist hierbei der aufwendige Aufbau und die komplizierte Betätigung der einzelnen Ablenkorgane der Blattverteilereinheit.

DE 198 02 995 A und WO 00 24661 A zeigen Verteilvorrichtungen die nur einen Blattkanal aufweisen

Der Erfindung liegt daher die Aufgabe zugrunde, auch bei großen Richtungsänderungen des flexiblen blattförmigen Gegenstands innerhalb einer Vorrichtung einen schonend und sicheren Transport zur entsprechend Zielstation zu gewährleisten.

Die Aufgabe wird mit einer Vorrichtung nach Anspruch 1 erfindungsgemäß gelöst.

In vorteilhafter Weise sind zwei Umlenkelemente vorgesehen, die beidseitig, radial beabstandet zur Drehachse einer schwenkbaren, gemeinsamen Halterung und je mit einer ersten Blatt-Führungsfläche im wesentlichen planparallel zueinander in dieser Halterung angeordnet sind, derart, dass zwischen diesen ersten Blatt-Führungsflächen ein erster, mittlerer Blatt-Zuführweg in einer ersten, mittleren Weichenstellung der Umlenkelemente zwischen der Blatt-Zuführstation und der ersten, mittleren Blatt-Zielstation ausgebildet ist.

Das weiterhin die beiden Blatt-Umlenkelemente jeweils in Richtung axial zur Drehachse gesehen ein im wesentlichen keilförmiges Querschnittsprofil aufweisen, deren Keilspitzenenden in Richtung stromaufwärts zur Blatt-Zuführstation ausgerichtet sind; und zudem bei einer zweiten Weichenstellung der Blatt-Umlenkelemente, die Keilspitze des oberen, ersten Umlenkelementes unterhalb einer Blatt-Förderbahn der Blatt-Zuführstation geschwenkt ist; und bei einer dritten Weichenstellung die Keilspitze des unteren, zweiten Umlenkelementes oberhalb der Blatt-Förderbahn der Blatt-Zuführstation geschwenkt ist, so dass bei in zweite oder dritte Weichenstellung verschwenkten Blatt-Umlenkelementen ein zweiter oder dritter Blatt-Zuführweg zur zweiten, oberen oder dritten, unteren Blatt-Zielstation mittels zweiter, oberer oder dritter, unterer Blatt-Führungsfläche der Blatt-Umlenkelemente herstellbar ist.

In vorteilhafter Weise weist weiterhin die Antriebseinheit zum Schwenken der Blatt-Umlenkelemente einen mikroprozessorgesteuerten Schrittmotor mit einem Zahnriementrieb auf.

Die weiteren Merkmale und Vorteile sind der Beschreibung der in der Zeichnung dargestellten Ausführungsbeispiele der Erfindung sowie den weiteren Unteransprüchen zu entnehmen. Die Zeichnung zeigt in der
- Fig. 1: die erfindungsgemäße Vorrichtung in einem teilweise dargestellten Blattgut-Bearbeitungsgerät in einer Seitenansicht,
- Fig. 2: die erfindungsgemäße Vorrichtung nach Fig. 1 in einer vergrößerten, Darstellung in einer ersten, mittleren Weichenstellung der Blatt-Umlenkelemente zwischen der Blatt-Zuführstation und der ersten, mittleren Blatt-Zielstation,
- Fig. 3: die erfindungsgemäße Vorrichtung nach Fig. 2 in einer zweiten, unteren Weichenstellung der Blatt-Umlenkelemente zwischen der Blatt-Zuführstation und der zweiten, oberen Blatt-Zielstation,
- Fig. 4: die erfindungsgemäße Vorrichtung nach Fig. 2 in einer dritten, oberen Weichenstellung der Blatt-Umlenkelemente zwischen der Blatt-Zuführstation und der dritten, unteren Blatt-Zielstation,
- Fig. 5: die erfindungsgemäße Vorrichtung in einer räumlichen Teildarstellung mit ihrer Antriebseinheit.

Die folgende Beschreibung nach Fig. 1 bis 5 bezieht sich auf eine bevorzugte Ausführungsform der erfindungsgemäßen Vorrichtung zum Verteilen von flexiblen blattförmigen Gegenständen, insbesondere von Papier-Blätter in drei anwählbare Zielstationen eines Blattgut-Bearbeitungsgerätes.

Die Vorrichtung ist hierbei in einem nur teilweise dargestellten Blattgut-Bearbeitungsgerät bekannter Art, wie zum Beispiel einem Kopiergerät eingesetzt. Für einen auf diesem Fachgebiet tätigen Fachmann ist es dabei selbstverständlich, dass die erfinderische Vorrichtung auch in anderen Geräten, wie zum Beispiel in Druckern oder Blattsortier-Geräten einsetzbar ist, und Blätter unterschiedlicher Abmessungen und Art, wie zum Beispiel Folien verwendbar sind.

Die in Fig. 1 gezeigte Vorrichtung 1 zum Verteilen von Papier-Blättern S ist zwischen Blatt-Fördereinheiten FE von drei Blatt-Zielstationen 21;22;23 und einer Blatt-Zuführstation 20 des Kopiergerätes 2 angeordnet. Alle auf einem Chassis 24 angeordneten üblichen Blatt-Fördereinheiten FE der einzelnen, nur teilweise dargestellten üblichen Stationen 20;21;22;23 des Gerätes 2 weisen eine angetriebene, in Abhängigkeit von der Weichenstellung der Verteilervorrichtung mikroprozessorgesteuerte Förderrolle und eine freidrehende Anpressrolle auf. Die Blatt-Zuführstation 20 ist in der bevorzugten und gezeigten Ausführungsform links von der Verteilervorrichtung 1 und mit ihrer horizontal verlaufenden Blattförderbahn X mittig auf die Verteilervorrichtung 1 ausgerichtet angeordnet. Alle Zielstationen 21;22;23 zum Ablegen oder Zwischenlagern von einzelnen oder gestapelten Blättern S sind rechts von der Blattverteiler-Vorrichtung angeordnet, d.h., stromabwärts bezogen auf die Blatt-Förderrichtung X., wobei eine der Zielstationen 21 in einer Verlängerung der horizontalen Blatt-Förderbahn X der Blatt-Zuführstation 20 liegt und die beiden anderen oberhalb und unterhalb dieser mittleren Blatt-Zielstation 21 angeordnet sind. Durch je einen Führungskanal steht die Zuführstation 20 mit den einzelnen Zielstationen 21;22;23 in Verbindung. Dabei ist die Blattverteiler-Vorrichtung 1 Teil dieser Blatt-Führungskanäle.

Wie in Fig. 1 bis 5 dargestellt, weist die Verteiler-Vorrichtung 1 mehrere starr miteinander verbundene Blatt-Umlenkelemente 11;12 auf, die gemeinsam mittels einer einzigen Antriebseinheit AE bewegbar und in den Zielstationen 21;22;23 zugeordnete Weichenstellungen bringbar sind.

In der Vorrichtung 1 sind dabei zwei Blatt-Umlenkelemente 11;12 vorgesehen, die beidseitig, radial beabstandet zu einer Drehachse D einer gemeinsamen, schwenkbaren Halterung 10 und je mit einer ersten Blatt-Führungsfläche F1;F1' im wesentlichen planparallel zueinander in dieser Halterung angeordnet sind, derart, dass zwischen den ersten Blatt-Führungsflächen F1;F1', wie in Fig. 1 und 2 gezeigt, ein erster, mittlerer Blatt-Zuführweg bzw. Blatt-Führungskanal in einer ersten, horizontalen Weichenstellung der Umlenkelemente 11;12 zwischen der Blatt-Zuführstation 20 und der ersten, mittleren Blatt-Zielstation 21 ausgebildet ist.

Die beiden Blatt-Umlenkelemente 11;12 weisen jeweils in Richtung axial zur Drehachse D gesehen ein im wesentlichen keilförmiges Querschnittsprofil auf, deren Keilspitzenenden E1;E1' in Richtung stromaufwärts zur Blatt-Zuführstation 20 ausgerichtet sind und in den Bereich der Blatt-Fördereinheit FE der Blatt-Zuführstation 20 ragen.

Eine mit der ersten Blatt-Führungsfläche F1;F1' der Umlenkelemente 11;12 eine Keilspitze E1;E1' bildende weitere Fläche bildet einerseits am ersten, oberen Blatt-Umlenkelement 1 eine obere, zweite Blatt-Führungsfläche F2, und andererseits am zweiten, unteren Blatt-Umlenkelement 12 eine untere, dritte Blatt-Führungsfläche F3, derart, dass bei in zweite, untere oder dritte, obere Weichenstellung verschwenkten Blatt-Umlenkelementen 11;12 ein zweiter oder dritter Blatt-Zuführweg bzw. Blatt-Führungskanal zur zweiten, oberen 22 oder dritten, unteren 23 Blatt-Zielstation herstellbar ist.

Bei zweiter Weichenstellung der Blatt-Umlenkmitteelemente 11;12 ist, wie in Fig. 3 gezeigt, die Keilspitze E1 der oberen, zweiten Blatt-Führungsfläche F2 unterhalb der Blatt-Förderbahn X der Blatt-Zuführstation 20 geschwenkt, so dass ein von der Zuführstation zugeführtes Blatt S über die obere Führungsfläche F2 des ersten, oberen Umlenkelementes 11 nach oben in die zweite Zielstation 22 geleitet wird, und bei dritter Weichenstellung der Blatt-Umlenkelemente 11;12, wie in Fig. 4 gezeigt, die Keilspitze E1' der unteren, dritten Blatt-Führungsfläche F3 oberhalb der Blatt-Förderbahn X der Blatt-Zuführstation 20 geschwenkt, so dass ein von der Zuführstation zugeführtes Blatt S über die untere Führungsfläche F3 des zweiten, unteren Umlenkelementes 12 nach unten in die dritte Zielstation 23 geleitet wird.

Oberhalb der oberen, zweiten Blatt-Führungsfläche F2 ist einerseits ein erstes, oberes Blattführungsmittel B1 zur Bildung des oberen Blatt-Führungskanals; und andererseits ist unterhalb der unteren, dritten Blatt-Führungsfläche F3 ein zweites, unteres Blattführungsmittel B2 zur Bildung des unteren Blatt-Führungskanals angeordnet. Das erste, obere Blattführungsmittel B1 ist dabei stationär und das zweite Blattführungsmittel B2 in Abhängigkeit von der Stellung der Verteiler-Vorrichtung 1 schwenkbar angeordnet.

In einer nicht gezeigten alternativen Ausführungsform könnte das untere, zweite Blattführungsmittel B2 des unteren Blatt-Führungskanals ebenfalls stationär angeordnet sein.

Die ersten Blatt-Führungsflächen F1;F1' der Verteilervorrichtung 1 und die ersten und zweiten Blattführungsmittel B1;B2 der oberen und unteren Blatt-Führungskanäle weisen eine konvexe, und die zweiten F2 und dritten F3 Blatt-Führungsflächen der Verteilervorrichtung 1 eine konkave Wölbung zur besseren Umlenkung der Blätter auf.

Wie in Fig. 5 dargestellt, weist die Antriebseinheit AE zum Schwenken der Blatt-Umlenkelemente 11; 12 bzw. der Blattverteiler-Vorrichtung 1 einen mikroprozessorgesteuerten Schrittmotor SM mit einem üblichen Zahnriementrieb TB auf. Auf der Drehachse D, die an ihren axialen Enden die Halterungen 10 in Form von zentrisch angebrachten Flanschen für die Blatt-Umlenkelemente 11; 12 der Blattverteiler-Vorrichtung 1 aufweist, ist an einem ihrer axialen Enden ein Zahnriemenrad angeordnet, auf das ein Zahnriemen des Zahnriementriebs TB einwirkt. Das Verschwenken der Blattverteiler-Vorrichtung 1 in die drei Weichenstellungen 21;22;23 erfolgt nach Maßgabe einer Bedienungsperson, gesteuert mittels eines Steuerprogramms einer üblichen, nicht gezeigten Steuereinheit des Gerätes 2.

### Bezugszeichen

- AE: Antriebseinheit der Blattverteiler-Vorrichtung
- B1: erstes, oberes Blattführungsmittel am Gerät für oberen Blatt-Zuführweg
- B2: zweites, unteres Blattführungsmittel am Gerät für unteren Blatt-Zuführweg
- D: Drehachse der Halterung für die Blatt-Umlenkelemente
- E1: Keilspitze am ersten, oberen Blatt-Umlenkelement
- E1': Keilspitze am zweiten, unteren Blatt-Umlenkelement
- FE: Fördereinheit der Blatt-Zuführstation und der drei Blatt-Zielstationen
- F1: rste Blatt-Führungsfläche am ersten, oberen Blatt-Umlenkelement
- F1': erste Blatt-Führungsfläche am zweiten, unteren Blatt-Umlenkelement
- F2: zweite, obere Blatt-Führungsfläche am ersten, oberen Blatt-Umlenkelement
- F3: dritte, untere Blatt-Führungsfläche am zweiten, unteren Blatt-Umlenkelement
- S: blattförmiger Gegenstand, z.B. Papierblatt, Folie etc.
- SM: Schrittmotor der Blattverteiler-Antriebseinheit
- TB: Zahnriementrieb der Blattverteiler-Antriebseinheit
- X: Blatt-Förderbahn / Blatt-Förderrichtung
- 1.: Vorrichtung zum Verteilen von flexiblen blattförmigen Gegenständen
- 2.: Blattgut-Bearbeitungsgerät
- 10.: verschwenkbare Halterung für Blatt-Umlenkelemente
- 11.: erstes, oberes Blatt-Umlenkelement der Verteilervorrichtung
- 12.: zweites, unteres Blatt-Umlenkelement der Verteilervorrichtung
- 20.: Blatt-Zuführstation des Blattgut-Bearbeitungsgeräts
- 21.: erste, mittlere Blatt-Zielstation des Blattgut-Bearbeitungsgerätes
- 22: zweite, obere Blatt-Zielstation des Blattgut-Bearbeitungsgerätes
- 23: dritte, untere Blatt-Zielstation des Blattgut-Bearbeitungsgerätes
- 24: Chassis vom Gerät

## Patentansprüche

1. Vorrichtung (1) zum Verteilen von flexiblen blattförmigen Gegenständen (S) in anwählbare Zielstationen (21;22;23) eines Blattgut-Bearbeitungsgerätes (2); wobei die Verteiler-Vorrichtung zwischen Blatt-Fördereinheiten (FE) der Zielstationen und einer Zuführstation (20) des Gerätes (2) angeordnet ist; wobei die Verteiler-Vorrichtung (1) mehrere starr miteinander verbundene Blatt-Umlenkelemente (11;12) aufweist, die gemeinsam mittels einer einzigen Antriebseinheit (AE) bewegbar und in den Zielstationen (21;22;23) zugeordnete Weichenstellungen bringbar sind und wobei zwei Blatt-Umlenkelemente (11;12) vorgesehen sind, die beidseitig, radial beabstandet zur Drehachse (D) einer gemeinsamen, schwenkbaren Halterung (10) und je mit einer ersten Blatt-Führungsfläche (F1;F1') im wesentlichen planparallel zueinander in dieser Halterung angeordnet sind, derart, dass zwischen den ersten Blatt-Führungsflächen (F1;F1') ein erster, mittlerer Blatt-Zuführweg in einer ersten mittleren Weichenstellung der Umlenkelemente (11;12) zwischen der Blatt-Zuführstation (20) und der ersten, mittleren Blatt-Zielstation (21) ausgebildet ist
**dadurch gekennzeichnet,**
**dass** eine mit der ersten Blatt-Führungsfläche (F1;F1') eine Keilspitze (E1;E1') bildende weitere Fläche einerseits am ersten, oberen Blatt-Umlenkelement (11) eine obere, zweite Blatt-Führungsfläche (F2), und andererseits am zweiten, unteren Blatt-Umlenkelement (12) eine untere, dritte Blatt-Führungsfläche (F3) bildet, derart, dass bei in zweite oder dritte Weichenstellung verschwenkten Blatt-Umlenkelementen (11;12) ein zweiter oder dritter Blatt-Zuführweg zur zweiten, oberen (22) oder dritten, unteren (23) Blatt-Zielstation herstellbar ist.

2. Vorrichtung nach Anspruch 1,
**dadurch gekennzeichnet,**
**dass** die beiden Blatt-Umlenkelemente (11;12) jeweils in Richtung axial zur Drehachse (D) ein im wesentlichen keilförmiges Querschnittsprofil aufweisen, deren Keilspitzenenden (E1;E1') in Richtung stromaufwärts zur Blatt-Zuführstation (20) ausgerichtet sind und in den Bereich der Blatt-Fördereinheit (FE) der Blatt-Zuführstation ragen.

3. Vorrichtung nach einem der Ansprüche 1 bis 2,
**dadurch gekennzeichnet,**
**dass** bei zweiter Weichenstellung der Blatt-Umlenkmitteelemente (11;12), die Keilspitze (E1) der oberen, zweiten Blatt-Führungsfläche (F2) unterhalb einer Blatt-Förderbahn (X) der Blatt-Zuführstation (20) geschwenkt ist; und bei dritter Weichenstellung der Blatt-Umlenkelemente (11;12), die Keilspitze (E1') der unteren, dritten Blatt-Führungsfläche (F3) oberhalb der Blatt-Förderbahn (X) der Blatt-Zuführstation (20) geschwenkt ist.

4. Vorrichtung nach Anspruch 3,
**dadurch gekennzeichnet,**
**dass** oberhalb der oberen, zweiten Blatt-Führungsfläche (F2) ein erstes, oberes Blattführungsmittel (B1); und unterhalb der unteren, dritten Blatt-Führungsfläche (F3) ein zweites, unteres Blattführungsmittel (B2) angeordnet ist.

5. Vorrichtung nach Anspruch 3 oder 4,
**dadurch gekennzeichnet,**
**dass** die ersten Blatt-Führungsflächen (F1;F1') und die ersten und zweiten Blattführungsmittel (B1;B2) eine konvexe, und die zweiten (F2) und dritten (F3) Blatt-Führungsflächen eine konkave Wölbung aufweisen.

6. Vorrichtung nach Anspruch 1 oder 4,
**dadurch gekennzeichnet,**
**dass** die Antriebseinheit (AE) zum Schwenken der Blatt-Umlenkelemente (11;12) einen mikroprozessorgesteuerten Schrittmotor (SM) mit einem Zahnriementrieb (TB) aufweist.

## Claims

1. Device (1) for distributing flexible, sheet-shaped objects (S) into selectable target stations (21;22;23) of a sheet material processing apparatus (2),
wherein the distributing device is arranged between sheet conveying units (FE) of the target stations and a supply station (20) of the apparatus (2);
wherein the distributing device (1) has several sheet deflecting elements (11;12) which are rigidly connected to each other, are jointly movable by means of a single drive unit (AE), and are movable into switch settings associated with the target stations (21;22;23), and
wherein two sheet deflecting elements (11; 12) are provided, which are arranged in a common, pivotable bracket (10) on both sides of and at a radial distance from the axle of rotation (D) of the bracket (10) and have respective first sheet guiding surfaces (F1;F1') substantially coplanar relative to each other such that, in a first, central switch position of the deflecting elements (11;12) a first, central sheet supply path is formed between the sheet supply station (20) and the first, central sheet target station (21),
**characterized in**
**that** a further surface forming a wedge tip (E1, E1') with the first sheet guiding surface (F1;F1') forms an upper, second sheet guiding surface (F2) on the first, upper sheet deflecting element (11) on the one hand and a lower, third sheet guiding surface (F3) on the second, lower sheet deflecting element (12) such that when the sheet deflecting elements (11;12) are pivoted into the second or third switch setting, a second or third sheet supply path to the second, upper (22) or third, lower (23) sheet target station is creatable.

2. Device according to claim 1,
**characterized in**
**that** each of the two sheet deflecting elements (11; 12) has a substantially wedge-shaped cross-sectional profile in the axial direction of the axle of rotation (D), the wedge tip ends (E1;E1') of which are directed upstream in the direction of the sheet supply station (20) and extend into the area of the sheet conveying unit (FE) of the sheet supply station.

3. Device according to one of claims 1 to 2,
**characterized in**
**that** in the second switch setting of the sheet deflecting elements (11;12), the wedge tip (E1) of the upper, second sheet guiding surface (F2) is pivoted below a sheet guiding path (X) of the sheet supply station (20) and in the third switch setting of the sheet deflecting elements (11; 12), the wedge tip (E1') of the lower, third sheet guiding surface (F3) is pivoted above the sheet conveying path (X) of the sheet supply station (20).

4. Device according to claim 3,
**characterized in**
**that** a first, upper sheet guiding means (B1) is arranged above the upper, second sheet guiding surface (F2) and a second, lower sheet guiding means (B2) is arranged below the lower, third sheet guiding surface (F3).

5. Device according to claim 3 or 4,
**characterized in**
**that** the first sheet guiding surfaces (F1;F1') and the first and second sheet guiding means (B1;B2) have a convex curve and the second (F2) and third (F3) sheet guiding surfaces have a concave curve.

6. Device according to claim 1 or 4,
**characterized in**
**that** the drive unit (AE) for pivoting the sheet deflecting elements (11;12) comprises a stepper motor (SM) controlled by a microprocessor and having a timing belt drive (TB).

## Revendications

1. Dispositif (1) de distribution d'objets flexibles (S) se présentant sous forme de feuilles dans des postes de destination sélectionnables (21 ; 22 ; 23) d'un appareil de traitement de feuilles (2), où le dispositif distributeur est disposé entre des unités de transport des feuilles (FE) des postes de destination, et un poste d'alimentation (20) de l'appareil (2), où le dispositif distributeur (1) présente plusieurs éléments de renvoi des feuilles (11 ; 12) reliés fixement entre eux, lesquels éléments de renvoi des feuilles sont mobiles ensemble grâce à une seule unité d'entraînement (AE) et peuvent être placés dans des positions de bifurcation associées aux postes de destination (21 ; 22 ; 23) et où il est prévu deux éléments de renvoi des feuilles (11 ; 12) qui, des deux côtés, sont disposés en étant espacés, dans le sens radial, de l'axe de rotation (D) d'une fixation pivotante commune (10), et en comprenant, chacun, une première surface de guidage des feuilles (F1 ; F1') pratiquement à faces planes et parallèles l'une par rapport à l'autre dans cette fixation, de manière telle que soit configurée, entre les premières surfaces de guidage des feuilles (F1 ; F1'), une première trajectoire centrale des feuilles dans une première position centrale de bifurcation des éléments de renvoi des feuilles (11 ; 12), entre le poste d'alimentation en feuilles (20) et le premier poste central de destination des feuilles (21),
**caractérisé en qu'**une autre surface formant une pointe en forme de coin (E1 ; E1') avec la première surface de guidage des feuilles (F1 ; F1') forme, d'une part, au niveau du premier élément supérieur de renvoi des feuilles (11), une deuxième surface supérieure de guidage des feuilles (F2) et, d'autre part, au niveau du second élément inférieur de renvoi des feuilles (12), une troisième surface inférieure de guidage des feuilles (F3), de manière telle que lorsque les éléments de renvoi des feuilles (11 ; 12) sont déplacés en pivotant dans une deuxième ou une troisième position de bifurcation, il peut se former une deuxième ou une troisième trajectoire d'alimentation en feuilles vers le deuxième poste supérieur de destination des feuilles (22) ou vers le troisième poste inférieur de destination des feuilles (23).

2. Dispositif selon la revendication 1, **caractérisé en ce que** les deux éléments de renvoi des feuilles (11 ; 12) présentent respectivement, dans le sens axial par rapport à l'axe de rotation (D), un profil de section transversale pratiquement en forme de coin, éléments de renvoi des feuilles dont les extrémités des pointes en forme de coin (E1 ; E1') sont alignées, dans la direction en amont, par rapport au poste d'alimentation en feuilles (20) et pénètrent dans la zone de l'unité de transport des feuilles (FE) du poste d'alimentation en feuilles (20).

3. Dispositif selon la revendication 1 ou 2, **caractérisé en ce que** dans la deuxième position de bifurcation des éléments de renvoi des feuilles (11 ; 12), la pointe en forme de coin (E1) de la deuxième surface supérieure de guidage des feuilles (F2) est déplacée en pivotant au-dessous d'une bande transporteuse de feuilles (X) du poste d'alimentation en feuilles (20) et, dans la troisième position de bifurcation des éléments de renvoi des feuilles (11 ; 12), la pointe en forme de coin (E1') de la troisième surface inférieure de guidage des feuilles (F3) est déplacée en pivotant au-dessus de la bande transporteuse de feuilles (X) du poste d'alimentation en feuilles (20).

4. Dispositif selon la revendication 3, **caractérisé en ce qu'**un premier moyen supérieur de guidage des feuilles (B1) est disposé au-dessus de la deuxième surface supérieure de guidage des feuilles (F2) et qu'un second moyen inférieur de guidage des feuilles (B2) est disposé au-dessous de la troisième surface inférieure de guidage des feuilles (F3).

5. Dispositif selon la revendication 3 ou 4, **caractérisé en ce que** les premières surfaces de guidage des feuilles (F1 ; F1') et les premiers et seconds moyens de guidage des feuilles (B1 ; B2) présentent une courbure convexe et les deuxièmes (F2) et les troisièmes (F3) surfaces de guidage des feuilles une courbure concave.

6. Dispositif selon la revendication 1 ou 4, **caractérisé en ce que** l'unité d'entraînement (AE) servant à faire pivoter les éléments de renvoi des feuilles (11 ; 12) présente un moteur pas à pas (SM) commandé par un microprocesseur et comprenant une transmission par courroie dentée (TB).
